# EUROPÄISCHE PATENTSCHRIFT

(11) **EP 3 260 610 B1**
(45) Veröffentlichungstag und Bekanntmachung des Hinweises auf die Patenterteilung: **05.08.2020**
(21) Anmeldenummer: 17177452.4
(22) Anmeldetag: 22.06.2017
(51) Int. Cl.: E03D 5/10, C23C 14/20, E03D 1/012, E05B 1/00, E03C 1/04, E03D 5/02

(54) **BETÄTIGUNGSVORRICHTUNG FÜR EIN VENTIL EINER SANITÄRINSTALLATION**
ACTUATION DEVICE FOR A VALVE OF A SANITARY FITTING
DISPOSITIF D'ACTIONNEMENT D'UNE VANNE D'INSTALLATION SANITAIRE

(30) Priorität: 24.06.2016 DE 102016111668
(43) Veröffentlichungstag der Anmeldung: 27.12.2017
(73) Patentinhaber: Viega Technology GmbH & Co. KG, 57439 Attendorn (DE)
(72) Erfinder: Fulgoni, Frank, 59846 Sundern (DE); Hausmann, Jennifer, 58566 Kierspe (DE)
(74) Vertreter: Cohausz & Florack

(56) Entgegenhaltungen:
- EP-A1- 0 903 103
- EP-A1- 2 484 797
- DE-U1- 29 801 011
- US-A1- 2006 196 549

## Beschreibung

Die Erfindung betrifft eine Betätigungsvorrichtung für ein Ventil eines Unterputzspülkastens, mit mindestens zwei Bedienelementen zur Auslösung eines Spülvorgangs mittels eines Ventils, wobei die Betätigungsvorrichtung als Betätigungsplatte ausgeführt ist..

Betätigungsvorrichtungen für Ventile von Sanitärinstallationen sind aus dem Stand der Technik bekannt. Zu diesen Betätigungsvorrichtungen zählen insbesondere Betätigungsplatten für Toiletten und/oder Urinale zur Auslösung eines Spülstroms und Armaturen zur Einstellung einer Wassertemperatur und eines Wasserstroms.

Auch sind im Stand der Technik bereits Vorrichtungen bekannt, die eine mit einer Stromquelle angeschlossene Leuchtquelle aufweisen, wobei diese Leuchtquelle dazu dient, die Betätigungsvorrichtung oder die Umgebung der Betätigungsvorrichtung zu beleuchten.

Aus der DE 20 2008 005 518 U1 ist beispielsweise eine Betätigungsplatte für Sanitärinstallationen bekannt, die Lichtaustrittsöffnungen in der Betätigungsplatte aufweist und bei der auf der Rückseite der Platte mindestens ein Leuchtmittel angeordnet ist. Als Stromquelle für dieses Leuchtmittel dient entweder ein Netzteil oder eine auf der Rückseite der Betätigungsplatte angeordnete Batterie.

In der DE 100 42 722 A1 ist eine Sanitär-Armatur, insbesondere eine Einhebel-Mischbatterie für ein Waschbecken, mit einem Korpus und einem Verstellelement offenbart, wobei in dem Verstellelement Leucht-Dioden angeordnet sind, die an einer in der Sanitär-Armatur angeordneten Batterie angeschlossen sind und beispielsweise als Beleuchtung und/oder als Signalgeber dienen.

Aus der DE 20 2011105 254 U1 ist eine Betätigungsvorrichtung für ein Ventil einer Sanitärarmatur oder ein Spülkastenablaufventil bekannt, die mit Leuchtmitteln in Form mehrerer Einzelleuchten, Leuchtdioden, LED-Chips oder RGB-LEDs ausgestattet ist. Die Ansteuerung dieser Leuchtmittel erfolgt mittels einer Mikroprozesssteuerung oder eines Mikrocontrollers in der Weise, dass Farbe und/oder Form einer Anzeige oder Anzeigefläche veränderbar sind.

Die Beleuchtung der zuvor genannten Betätigungsvorrichtung erfolgt jeweils durch eine Stromzufuhr. Hierdurch kommt es in der Praxis häufig zu Schwierigkeiten, da meist keine Stromversorgung in der Nähe der Betätigungsplatten und Armaturen vorhanden ist. Falls die aus dem Stand der Technik ebenfalls bekannte Variante genutzt wird, bei der die Stromversorgung durch eine Batterie erfolgt, muss die Batterie in gewissen Abständen gewechselt werden. Hierzu muss die Betätigungsplatte demontiert und nach dem Batteriewechsel wieder montiert werden, was mit einem entsprechenden Aufwand verbunden ist.

Die EP 0 903 103 A beschreibt Notfall-Sicherheitsdusch- und Wascheinrichtungen, beispielsweise für Augen-, Hand-, Gesichts- und Körpervollduschen, die insbesondere in Bereichen bzw. Betrieben, in denen mit ätzenden oder reizenden Chemikalien gearbeitet wird, eingesetzt werden. Dabei ist es bevorzugt, dass einzelne Teile der Sicherheitsdusch- und Wascheinrichtung nachleuchtend sind, damit bei einem Ausfall der elektrischen Versorgung ohne Zeitverzögerung die Sicherheitsdusch- und Wascheinrichtung von einem Nutzer genutzt werden kann. Es ist auch beschrieben, dass insbesondere die Bedienungselemente der Sicherheitsdusch- und Wascheinrichtung, wie beispielsweise eine Zugstange und/oder eine Druckplatte zum Auslösen der Körpervoll- bzw. Augendusche, nachleuchtend sind.

Aus der EP 2 484 797 A1 ist ein lumineszierender Gegenstand bekannt, der beispielsweise als Badezimmerarmatur oder als Bedienungselement, etwa als Schalter, ausgestaltet ist. Dieser Gegenstand weist ein phosphoreszierendes Substrat und mindestens eine transparente Deckschicht, welche direkt oder indirekt auf wenigstens einem Teil der äußeren Oberfläche des Substrats angeordnet ist, auf. Das Substrat enthält phosphoreszierende Pigmente, die in einem Trägermaterial gebunden sind. Bei diesen Pigmenten handelt es sich beispielsweise um mit Seltenerdmetallen dotierte Erdalkalialuminate, wie z.B. SrAl₂O₄: Eu oder Dy.

Die US 2006/0 196 549 A1 offenbart einen Verkleidungsbausatz für eine Dusche, der eine im Wesentlichen nicht-metallische Abdeckung oder Rosette für eine Duscharmatur, insbesondere für einen Ventilhebel zur Einstellung des Wasservolumenstroms sowie der Wassertemperatur, aufweist. Die Rosette und/oder der Ventilhebel können dabei phosphoreszierendes Material enthalten und/oder mit solchem Material beschichtet sein.

Aus der DE 298 01 011 U1 sind Türgriffe bekannt, die im Dunkeln nachleuchten. Hierzu werden die Türgriffe einschließlich der zugehörigen Beschläge mit nachleuchtenden Leuchtfarben oder nachleuchtenden Kunststoffen ausgestattet. Das Nachleuchten wird durch Zugabe von Leuchtpigmenten erreicht. Die Leuchtpigmente lassen sich durch eine UV-haltige Lichtquelle beliebig oft anregen und leuchten nach Abschalten der Lichtquelle mehrere Stunden nach.

Davon ausgehend liegt der vorliegenden Erfindung die Aufgabe zugrunde, eine Betätigungsvorrichtung der eingangs genannten Art anzugeben, die im Dunkeln gut zu erkennen ist und ohne Mehraufwand montiert werden kann.

Diese Aufgabe wird erfindungsgemäß dadurch gelöst, dass die Betätigungsvorrichtung mit Nachleuchtpigmenten versehen ist, die nach einer Anregung durch Kunst- oder Tageslicht bei Dunkelheit temporär leuchten, wobei die Nachleuchtdauer in Abhängigkeit der Anregungsdauer durch Kunst- oder Tageslicht mindestens 2 Stunden, vorzugsweise mindestens 4 Stunden beträgt, und wobei die Nachleuchtpigmente über eine Fläche, vorzugsweise eine sichtbare Gesamtfläche, der Betätigungsvorrichtung selektiv verteilt sind.

Bei den Nachleuchtpigmenten der erfindungsgemäßen Betätigungsvorrichtung handelt es sich um phosphoreszierende Pigmente bzw. Stoffe. Die Phosphoreszenz ist eine besondere Form der Lumineszenz. Sie unterscheidet sich vom ähnlichen Phänomen der Fluoreszenz hinsichtlich der Leuchtdauer. Während die Fluoreszenz nach dem Ende der Bestrahlung rasch abklingt, meist innerhalb eines Bruchteils einer Sekunde, kommt es bei der Phosphoreszenz zu einem Nachleuchten, das von Sekundenbruchteilen bis hin zu Stunden, Tagen, Wochen oder sogar Monaten dauern kann. Beispielsweise sind Nachleuchtfarben und Nachleuchtlacke erhältlich, die abhängig vom Farb- oder Lackauftrag und der beschichteten Fläche eine maximale Nachleuchtdauer von ca. 5.000 Stunden aufweisen. Die Nachleuchtpigmente der erfindungsgemäßen Betätigungsvorrichtung sind so ausgewählt, dass sie in Abhängigkeit der Anregungsdauer durch Kunst- oder Tageslicht mindestens 1 Stunde, vorzugsweise mindestens 2 Stunden, besonders bevorzugt mindestens 4 Stunden nachleuchten. Beispielsweise sind die Nachleuchtpigmente der erfindungsgemäßen Betätigungsvorrichtung so ausgewählt, dass sie in Abhängigkeit der Anregungsdauer durch Kunst- oder Tageslicht mindestens 8 Stunden, vorzugsweise mindestens 24 Stunden nachleuchten.

Die Nachleuchtpigmente der erfindungsgemäßen Betätigungsvorrichtung weisen beispielsweise eine anorganische Grundstruktur auf, die mit mindestens einem Aktivator und vorzugsweise mit einem oder mehreren Co-Aktivatoren dotiert ist. Hierzu werden beispielsweise auf Sulfiden, wie etwa Zinksulfid und/oder Calciumsulfid basierende Pigmente sowie Leuchtpigmente auf Basis von Erdalkalialuminaten, z. B. Strontiumaluminat, verwendet. Als Aktivator kann zum Beispiel Europium verwendet werden. Grün leuchtende ZnS-Pigmente sind typischerweise mit Kupfer dotiert.

Durch die erfindungsgemäße Lösung kann auf einfache und zuverlässige Weise sichergestellt werden, dass ein Nutzer die Betätigungsvorrichtung auch bei Dunkelheit gut erkennen kann. Die erfindungsgemäße Betätigungsvorrichtung erfordert weder einen eigenen Stromanschluss noch eine Batterie. Sie kann somit insbesondere in Badezimmern problemlos nachgerüstet bzw. verwendet werden, in denen in unmittelbarer Nähe des zu betätigenden Spülkastenablaufventils keine Stromversorgung vorhanden ist.

Der zusätzliche Nutzen der erfindungsgemäßen Betätigungsvorrichtung ist insbesondere dann relevant, wenn ein Nutzer nachts die Spülung einer Toilette bedienen will, ohne die häufig als störend empfundene Hauptbeleuchtung des Badezimmers einzuschalten. Zudem kann durch die erfindungsgemäße Betätigungsvorrichtung der Stromverbrauch reduziert werden. Des Weiteren bietet die erfindungsgemäße Betätigungsvorrichtung dem Nutzer auch den Vorteil, die mindestens zwei Bedienelemente der Betätigungsvorrichtung bei einem plötzlich auftretenden Stromausfall noch gut erkennen zu können.

Im Unterschied zu den oben erwähnten Betätigungsvorrichtungen des Standes der Technik, die eine eigene Stromversorgung erfordern, kann die erfindungsgemäße Betätigungsvorrichtung ohne jeglichen Mehraufwand an jeder Stelle des Badezimmers montiert werden. Es ist nicht nötig, Schalter vorzusehen und/oder Stromleitungen zu verlegen, um die Betätigungsvorrichtung bedienen zu können bzw. mit Strom zu versorgen. Im Unterscheid zu den mit einer Batterie ausgestalteten Betätigungsvorrichtungen, muss bei der erfindungsgemäßen Betätigungsvorrichtung kein Austausch der Batterie nach einem bestimmten Zeitintervall vorgenommen werden.

Die Funktionszuverlässigkeit der erfindungsgemäßen Betätigungsvorrichtung ist gegenüber den Betätigungsvorrichtungen des Standes der Technik, die eine eigene Stromversorgung erfordern, um ein Vielfaches höher, da Leuchtdioden, die zugehörigen elektronischen Bauelemente und/oder Batterien für Störungen oder Ausfälle anfällig sind und demzufolge häufig instandgesetzt bzw. ausgetauscht werden müssen.

Erfindungsgemäß sind die Nachleuchtpigmente über eine Fläche, vorzugsweise eine sichtbare Gesamtfläche, der Betätigungsvorrichtung selektiv verteilt. Indem die Nachleuchtpigmente über eine größere Fläche, vorzugsweise die sichtbare Gesamtfläche, der Betätigungsvorrichtung verteilt und nicht nur im Bereich der mindestens zwei Bedienelemente angeordnet sind, kann eine erhöhte Leuchtkraft erzielt werden. Hierdurch wird eine verbesserte Orientierung für Personen bei Dunkelheit in dem mit der Betätigungsvorrichtung ausgestatteten Raum erreicht. Ein Einschalten des Hauptlichts in dem betreffenden Raum ist somit noch öfter nicht erforderlich.

Gemäß einer bevorzugten Ausgestaltung der erfindungsgemäßen Betätigungsvorrichtung sind die Nachleuchtpigmente in Form von Nachleuchtfarbe, mindestens einer Nachleuchtfolie oder eines Nachleuchtlacks auf der Betätigungsvorrichtung und/oder im Material der Betätigungsvorrichtung angeordnet. Hierdurch kann auf relativ kostengünstige Weise sichergestellt werden, dass die Betätigungsvorrichtung im Dunkeln für einen gewissen Zeitraum nachleuchtet. Vorzugsweise ist die Betätigungsvorrichtung mit Nachleuchtfarbe und/oder Nachleuchtlack versehen, da dies vielfach einen hochwertigeren Eindruck vermitteln dürfte, als eine aufgeklebte Nachleuchtfolie.

Nach einer weiteren bevorzugten Ausgestaltung enthält das Material der Betätigungsvorrichtung die Nachleuchtpigmente. Die Nachleuchtpigmente sind somit zumindest partiell bzw. abschnittsweise im Werkstoff der Betätigungsvorrichtung integriert, beispielsweise einem zumindest teilweise transparent aushärtenden Material (Werkstoff) beigegeben. Durch diese Ausgestaltung kann die Betätigungsvorrichtung bereits bei der Produktion mit Nachleuchtpigmenten versehen werden. Hierdurch entfällt in der Regel ein Montage- oder Bearbeitungsschritt, da die Betätigungsvorrichtung dann meist nicht weiter mit Nachleuchtfarbe, Nachleuchtfolien oder Nachleuchtlack beschichtet werden muss.

Eine weitere bevorzugte Ausgestaltung der erfindungsgemäßen Betätigungsvorrichtung ist dadurch gekennzeichnet, dass die Nachleuchtpigmente die Bedienelemente oder einen Teilbereich der Bedienelemente markieren. Dabei können die Funktion oder Funktionen der Bedienelemente durch die Anordnung der Nachleuchtpigmente signalisiert werden. Hierdurch wird das Erkennen der Bedienelemente im Dunkeln sowie deren Bedienung erheblich erleichtert, so dass ein Nutzer bei Dunkelheit zur Bedienung der erfindungsgemäßen Betätigungsvorrichtung nicht gezwungen ist, den Hauptlichtschalter zu betätigen.

Nach einer weiteren Ausgestaltung ist die Konzentration der Nachleuchtpigmente im Bereich der mindestens zwei Bedienelemente vorzugsweise höher oder niedriger als die Konzentration der Nachleuchtpigmente im restlichen sichtbaren Bereich der Betätigungsvorrichtung. Durch diese weitere Ausgestaltung kann einerseits eine ausreichende Leuchtkraft sichergestellt werden, anderseits kann ein Nutzer die mindestens zwei Bedienelemente somit gut erkennen, da diese durch die höhere bzw. niedrigere Konzentration der Nachleuchtpigmente gegenüber dem restlichen sichtbaren Flächenbereich gut zu unterscheiden sind.

Nach einer weiteren Ausgestaltung ist die Betätigungsvorrichtung aus Kunststoff, Glas und/oder Metall gefertigt. Erfindungsgemäß ist die Betätigungsvorrichtung als Betätigungsplatte für ein Ventil eines Unterputzspülkastens ausgeführt. Denn für den Nutzer eines WCs und/oder Urinals ist es von Nutzen, wenn er die Betätigungsplatte eines WCs und/oder Urinals auch im Dunkeln gut erkennen kann, ohne hierzu die Raumbeleuchtung einschalten zu müssen. Denn das Einschalten der Raumbeleuchtung wird von einem Nutzer nachts oft als störend empfunden und der Fall, dass ein Nutzer nachts ein WC oder Urinal benutzt, tritt nicht selten ein.

Ferner ist es bevorzugt, wenn die Bedienelemente der erfindungsgemäßen Betätigungsvorrichtung als mechanische, berührungssensitive oder annäherungssensitive Bedienelemente ausgeführt sind. Durch diese Ausgestaltung können diverse Designformen in der Betätigungsvorrichtung verwirklicht werden.

Die mindestens zwei Bedienelemente können beanstandet voneinander oder unmittelbar nebeneinander angeordnet sein. Die Nachleuchtpigmente markieren das jeweilige Bedienelement oder zumindest einen Teilbereich des jeweiligen Bedienelements.

Die mindestens zwei Bedienelemente der erfindungsgemäßen Betätigungsvorrichtung können verschiedenen Ventilfunktionen zugeordnet sein, beispielsweise einer Vollspülung und einer Teilspülung eines Ablaufventils eines Toiletten- oder Urinal-Spülkastens. Das eine Vollspülung auslösende Bedienelement kann beispielsweise durch eine relativ große Fläche von Nachleuchtpigmenten markiert sein, während dagegen das eine Teilspülung auslösende Bedienelement durch eine relativ kleine Fläche von Nachleuchtpigmenten markiert ist. Der Größenunterschied der besagten Flächen beträgt beispielsweise mindestens 10%, vorzugsweise mindestens 30%. Alternativ oder zusätzlich kann das eine Vollspülung auslösende Bedienelement beispielsweise durch einen eine relativ hohe Dichte von Nachleuchtpigmenten aufweisenden Flächenbereich markiert sein, während dagegen das eine Teilspülung auslösende Bedienelement durch einen eine geringere Dichte von Nachleuchtpigmenten aufweisenden Flächenbereich markiert ist. Der Pigmentdichteunterschied der besagten Flächenbereiche beträgt dabei beispielsweise mindestens 10%, vorzugsweise mindestens 30%.

Nach einer weiteren bevorzugten Ausgestaltung der Erfindung bedecken die Nachleuchtsegmente mindestens 10%, vorzugsweise mindestens 20% der im montierten Zustand der Betätigungsvorrichtung sichtbaren Vorderseite derselben. Hierdurch wird eine gute Erkennbarkeit der Position der mindestens zwei Bedienelemente der Betätigungsvorrichtung bei Dunkelheit oder nahezu dunklen Lichtverhältnissen in dem betreffenden Raum, beispielsweise Badezimmer sichergestellt.

Eine weitere vorteilhafte Ausgestaltung der erfindungsgemäßen Betätigungsvorrichtung sieht vor, dass diese mit Nachleuchtpigmenten versehene Bereiche aufweist, die in unterschiedlichen Farben bei Dunkelheit temporär leuchten.

Dabei können die Funktionen des Bedienelements durch die unterschiedlichen Farben der Nachleuchtpigmente signalisiert werden. Beispielsweise kann ein Bedienelement zur Erhöhung eines Kaltwasserstroms einer Armatur durch bläuliche Nachleuchtpigmente markiert sein, während ein Bedienelement zur Erhöhung eines Warmwasserstroms durch rötliche Nachleuchtpigmente markiert ist. Hierdurch wird die Bedienung der Betätigungsvorrichtung im Dunkeln weiter erleichtert, so dass ein Nutzer zur Bedienung der erfindungsgemäßen Betätigungsvorrichtung bei Dunkelheit nicht gezwungen ist, den Raumlichtschalter zu betätigen.

Nachfolgend wird die Erfindung anhand einer mehrere Ausführungsbeispiele darstellenden Zeichnung näher erläutert. Es zeigen schematisch:
- Fig. 1: eine Betätigungsvorrichtung in Form einer Betätigungsplatte für ein Ablaufventil eines Unterputzspülkastens, in Vorderansicht;
- Fig. 2: ein zweites Ausführungsbeispiel einer Betätigungsplatte für ein Ablaufventil eines Unterputzspülkastens, in Vorderansicht;
- Fig. 3: eine Betätigungsplatte für eine Sanitärinstallation, z.B. für eine mehrere Ventile aufweisende Zulaufarmatur für eine Badewanne oder Dusche, in einer perspektivischen Ansicht; und
- Fig. 4: eine Betätigungsplatte für eine Sanitärinstallation, z.B. für eine mehrere Ventile aufweisende Mischbatterie-Armatur für eine Badewanne oder Dusche, in einer perspektivischen Ansicht.

In der nachfolgenden Beschreibung verschiedener Ausführungsbeispiele der erfindungsgemäßen Betätigungsvorrichtung werden gleiche Bauteile mit gleichen Bezugszeichen versehen, auch wenn die Bauteile bei den verschiedenen Ausführungsbeispielen in ihrer Dimension und/oder Form Unterschiede aufweisen können.

Fig. 1 zeigt eine Betätigungsvorrichtung 2 in Form einer aus Kunststoff oder Glas hergestellten Betätigungsplatte 2a mit zwei Bedienelementen 4.1, 4.2 für einen WC-Unterputzspülkasten (nicht gezeigt). Dabei ist das eine Bedienelement 4.1 zur Auslösung einer Teilspülmenge (Teilspülung) bestimmt, während das andere Bedienelement 4.2 zur Auslösung einer Vollspülmenge (Vollspülung) bestimmt ist. Die Bedienelemente 4.1, 4.2 sind beispielsweise als berührungssensitive Bedienelemente oder als Annäherungssensoren ausgebildet und können jeweils durch Berührung des entsprechenden Flächenbereichs 5.1 oder 5.2 der Betätigungsplatte 2a bzw. manuelle Annäherung an den Flächenbereich 5.1 oder 5.2 betätigt werden. Die Bedienelemente 4.1, 4.2 sind vorzugsweise auf der Rückseite der Betätigungsplatte 2a angeordnet. Der dem jeweiligen Bedienelement 4.1, 4.2 zugeordnete Flächenbereich der Betätigungsplatte 2a ist mit Nachleuchtpigmenten 6 versehen. Die Nachleuchtpigmente 6 markieren die Lage der Bedienelemente 4.1, 4.2, wodurch der Berührungsbereich zum Auslösen der jeweiligen Spülmenge festgelegt wird. Die Nachleuchtpigmente 6 markieren insbesondere die Lage des jeweiligen Bedienelements 4.1, 4.2 gegenüber der restlichen Sichtfläche der Betätigungsplatte 2a sowohl bei Tageslicht sowie eingeschalteter Raumbeleuchtung als auch bei Dunkelheit. Die Nachleuchtpigmente 6 können beispielsweise in Form eines Nachleuchtlacks auf die Betätigungsplatte 2a aufgebracht sein. Die den verschiedenen Spülmengen zugeordneten Flächenbereiche 5.1, 5.2 sind dabei unterschiedlich groß ausgeführt. Der der Vollspülung zugeordnete Flächenbereich 5.2 ist deutlich größer als der der Teilspülung zugeordnete Flächenbereich 5.1.

In Fig. 2 ist ein weiteres Ausführungsbeispiel einer Betätigungsvorrichtung 2 in Form einer Betätigungsplatte 2a für ein Ablaufventil (nicht gezeigt) eines Sanitärspülkastens dargestellt. Die Betätigungsplatte 2a weist wiederum zwei Bedienelemente 4.1, 4.2 auf, wobei das eine Bedienelement 4.1 zur Auslösung einer Teilspülung dient, während das andere Bedienelement 4.2 zur Auslösung einer Vollspülung dient. Die beiden Bedienelemente 4.1, 4.2 sind beabstandet voneinander auf der Rückseite der Betätigungsplatte 2a, hinter einem im Wesentlichen streifenförmigen Flächenbereich 5 der Sichtfläche der Betätigungsplatte 2a angeordnet. Der streifenförmige Flächenbereich 5 ist durch eine Vielzahl von parallel zueinander verlaufenden Linien definiert, die jeweils Nachleuchtpigmente 6 enthalten und eine unterschiedliche Breite aufweisen. Die Nachleuchtpigmente 6 sind beispielsweise in Form eines Nachleuchtlackes oder einer Nachtleuchtfolie auf die Betätigungsplatte 2a aufgedruckt bzw. aufgebracht. Die durch Berührung oder manuelle Annährung auslösbaren Bedienelemente 4.1, 4.2 sind durch Abschnitte 5.3, 5.4 des im Wesentlichen streifenförmigen Flächenbereichs 5 markiert, in denen die relativ breiten Nachleuchtpigmentlinien und damit höhere Konzentrationen an Nachleuchtpigmenten 6 angeordnet sind. Die den verschiedenen Spülmengen zugeordneten Abschnitte 5.3, 5.4 des streifenförmigen Flächenbereichs 5 sind unterschiedlich groß ausgeführt. Der der Vollspülung zugeordnete Abschnitt 5.4 ist deutlich größer als der der Teilspülung zugeordnete Abschnitt 5.3.

In Fig. 3 ist eine Betätigungsvorrichtung in Form einer Betätigungsplatte 2b skizziert, die zur Betätigung einer mehrere Ventile aufweisenden Sanitärinstallation (nicht gezeigt), z.B. einer Zulaufarmatur für eine Dusche oder einen Waschtisch verwendet werden könnte. Die Betätigungsplatte 2b weist ein oder mehrere Bedienelemente 4.1, 4.2 in Form von mechanischen Tasten, z.B. Wipptasten, 12, 14 zur Einstellung des Wasservolumenstroms und der Wassertemperatur auf. Die Tasten 12, 14 sind mit Nachleuchtpigmenten 6 versehen, die sich in ihrer Farbigkeit unterscheiden. Während die Taste 12 beispielsweise mit blau leuchtenden Nachleuchtpigmenten 6 versehen ist, ist die Taste 14 beispielsweise mit rot leuchtenden Nachleuchtpigmenten 6' versehen.

Die Nachleuchtpigmente 6, 6' sind dabei über die sichtbare Fläche der jeweiligen Taste 12, 14 so angeordnet, dass sich unterschiedliche große Flächenbereiche 5.5, 5.6 ergeben, die Nachleuchtpigmente 6, 6' aufweisen, und/oder die jeweilige Taste 12 oder 14 weist einen Flächenbereich mit relativ hoher Konzentration an Nachleuchtpigmenten 6, 6' und einen Flächenbereich mit relativ geringer Konzentration an Nachleuchtpigmenten 6, 6' auf. Diese unterschiedlich großen bzw. eine unterschiedliche Konzentration an Nachleuchtpigmenten 6, 6' aufweisenden Flächenbereiche 5.5, 5.6 können dabei beabstandet voneinander angeordnet sein oder - wie in Fig. 3 dargestellt - stufenlos ineinander übergehen.

In dem in Fig. 3 skizzierten Ausführungsbeispiel weist die Taste 12 einen in die obere Richtung zunehmenden Flächenbereich und/oder eine in die obere Richtung zunehmende Konzentration von blau leuchtenden Nachleuchtpigmenten 6 auf. Dem Nutzer der Betätigungsvorrichtung 2 wird dadurch signalisiert, dass er durch Drücken des oberen Flächenbereichs 5.5 der Taste 12 den Zulauf von kaltem Wasser erhöhen kann, wohingegen er durch Drücken des unteren Flächenbereichs 5.6 der Taste 12 den Zulauf von kaltem Wasser reduzieren bzw. stoppen kann. Die andere Taste 14 weist einen in die obere Richtung zunehmenden Flächenbereich und/oder eine in die obere Richtung zunehmende Konzentration von rot leuchtenden Nachleuchtpigmenten 6' auf. Dem Nutzer der Betätigungsvorrichtung 2 wird somit signalisiert, dass er durch Drücken des oberen Flächenbereichs 5.7 der Taste 14 den Zulauf von warmen Wasser erhöhen und durch Drücken des unteren Flächenbereichs 5.8 der Taste 14 den Zulauf von warmen Wasser reduzieren bzw. stoppen kann.

In Fig. 4 ist eine Betätigungsplatte 2b skizziert, die zur Betätigung einer Sanitärarmatur in Form einer Mischbatterie (nicht gezeigt) bestimmt ist. Zur Einstellung der Mischbatterie weist die Betätigungsplatte 2b vorzugsweise berührungssensitive Bedienelemente 4.1, 4.2, 4.3, 4.4 auf. Im Bereich der Bedienelemente 4.1, 4.2, 4.3, 4.4 ist die Betätigungsplatte 2b mit Nachleuchtpigmenten 6, 6', 6" versehen, die zum Beispiel in Form von Buchstaben oder Abkürzungen sowie Symbolen auf die Betätigungsplatte 2b aufgebracht, z.B. aufgedruckt oder aufgeklebt sind. Die neben der Abkürzung "Temp." angeordneten Symbole "+" und "-" sind den zur Einstellung der Wassertemperatur dienenden Bedienelementen 4.1, 4.2 zugeordnet, während die neben der Abkürzung "Vol." angeordneten Symbole "+" und "-" den zur Einstellung des Wasservolumenstroms dienenden Bedienelementen 4.3, 4.4 zugeordnet sind. Die hierzu verwendeten Nachleuchtpigmente 6, 6', 6" leuchten vorzugsweise in unterschiedlichen Farben. So können die Abkürzungen "Temp." und "Vol." sowie die neben der Abkürzung "Vol." angeordneten Symbole "+" und "-" zum Beispiel durch Aufbringen von weiss leuchtenden Nachleuchtpigmenten 6" gebildet sein, während die neben der Abkürzung "Temp." angeordneten Symbole "+" und "-" vorzugsweise aus rot bzw. blau leuchtenden Nachleuchtpigmenten 6, 6' gebildet sind.

## Patentansprüche

1. Betätigungsvorrichtung (2) für ein Ventil eines Unterspülkastens, wobei die Betätigungsvorrichtung mindestens zwei Bedienelemente (4.1, 4.2, 4.3, 4.4) zur Auslösung eines Spülvorgangs aufweist, wobei die Betätigungsvorrichtung (2) als Betätigungsplatte (2a, 2b) ausgeführt ist, **dadurch gekennzeichnet, dass** die Betätigungsvorrichtung (2) mit Nachleuchtpigmenten (6, 6', 6") versehen ist, die nach einer Anregung durch Kunst- oder Tageslicht bei Dunkelheit temporär leuchten, wobei die Nachleuchtdauer in Abhängigkeit der Anregungsdauer durch Kunst- oder Tageslicht mindestens 1 Stunde, vorzugsweise mindestens 2 Stunden beträgt, und wobei die Nachleuchtpigmente (6, 6', 6") über eine Fläche, vorzugsweise eine sichtbare Gesamtfläche, der Betätigungsvorrichtung (2) selektiv verteilt sind.

2. Betätigungsvorrichtung nach Anspruch 1, **dadurch gekennzeichnet, dass** die Nachleuchtpigmente (6,6', 6") in Form von Nachleuchtfarbe, mindestens einer Nachleuchtfolie oder eines Nachleuchtlacks auf der Betätigungsvorrichtung (2) und/oder im Material der Betätigungsvorrichtung (2) angeordnet sind.

3. Betätigungsvorrichtung nach Anspruch 1 oder 2, **dadurch gekennzeichnet, dass** das Material der Betätigungsvorrichtung (2) Nachleuchtpigmente (6, 6', 6") enthält.

4. Betätigungsvorrichtung nach einem der Ansprüche 1 bis 3, **dadurch gekennzeichnet, dass** die Nachleuchtpigmente (6,6', 6") die Bedienelemente (4.1, 4.2, 4.3, 4.4) oder einen Teilbereich der Bedienelemente (4.1, 4.2, 4.3, 4.4) markieren.

5. Betätigungsvorrichtung nach einem der Ansprüche 1 bis 4, **dadurch gekennzeichnet, dass** die Konzentration der Nachleuchtpigmente (6, 6', 6") im Bereich der Bedienelemente (4.1, 4.2, 4.3, 4.4) höher oder niedriger ist als die Konzentration der Nachleuchtpigmente (6, 6', 6") im restlichen Bereich der Betätigungsvorrichtung (2).

6. Betätigungsvorrichtung (2) nach einem der Ansprüche 1 bis 5, **dadurch gekennzeichnet, dass** dieselbe (2) aus Kunststoff, Glas und/oder Metall gefertigt ist.

7. Betätigungsvorrichtung nach einem der Ansprüche 1 bis 6, **dadurch gekennzeichnet, dass** die Bedienelemente (4.1, 4.2, 4.3, 4.4) als mechanische oder berührungssensitive oder annäherungssensitive Bedienelemente (4.1, 4.2, 4.3, 4.4) ausgeführt sind.

8. Betätigungsvorrichtung (2) nach einem der Ansprüche 1 bis 7, **dadurch gekennzeichnet, dass** dieselbe mit Nachleuchtpigmenten (6, 6', 6") versehene Bereiche (12, 14) aufweist, die in unterschiedlichen Farben bei Dunkelheit temporär leuchten.

## Claims

1. Actuating device (2) for a valve of a concealed cistern, the actuating device (2) comprising at least two operating elements (4.1, 4.2, 4.3, 4.4) for triggering a flushing process, wherein the actuating device (2) is designed as an actuating plate (2a, 2b), **characterized in that** the actuating device (2) is provided with afterglow pigments (6, 6', 6") which temporarily light up in the dark following excitation by artificial light or daylight, wherein the afterglow duration is at least 1 hour, preferably at least 2 hours, depending on the excitation duration by artificial or daylight, and wherein the afterglow pigments (6, 6', 6") are selectively distributed over a surface, preferably a visible total surface, of the actuating device (2).

2. Actuating device according to claim 1, **characterized in that** the afterglowing pigments (6, 6', 6") are arranged in the form of afterglowing paint, at least one afterglowing foil or an afterglowing lacquer on the actuating device (2) and/or in the material of the actuating device (2).

3. Actuating device according to claim 1 or 2, **characterized in that** the material of the actuating device (2) contains afterglowing pigments (6, 6', 6").

4. Actuating device according to any one of claims 1 to 3, **characterized in that** the afterglowing pigments (6, 6', 6") mark the operating elements (4.1, 4.2, 4.3, 4.4) or a partial area of the operating elements (4.1, 4.2, 4.3, 4.4).

5. Actuating device according to one of claims 1 to 4, **characterized in that** the concentration of the afterglow pigments (6, 6', 6") in the area of the operating elements (4.1, 4.2, 4.3, 4.4) is higher or lower than the concentration of the afterglow pigments (6, 6', 6") in the remaining area of the actuating device (2).

6. Actuating device (2) according to one of claims 1 to 5, **characterized in that** the same (2) is made of plastic, glass and/or metal.

7. Actuating device according to one of claims 1 to 6, **characterized in that** the operating elements (4.1, 4.2, 4.3, 4.4) are designed as mechanical or touch-sensitive or proximity-sensitive operating elements (4.1, 4.2, 4.3, 4.4).

8. Actuating device (2) according to one of claims 1 to 7, **characterized in that** the same has areas (12, 14) provided with afterglow pigments (6, 6', 6") which areas temporarily glow in different colours in the dark.

## Revendications

1. Dispositif d'actionnement (2) pour une vanne d'un réservoir de chasse d'eau encastré, sachant que le dispositif d'actionnement est doté d'au moins deux éléments de commande (4.1, 4.2, 4.3, 4.4) pour le déclenchement d'une chasse d'eau, sachant que le dispositif d'actionnement (2) est exécuté en tant que plaque d'actionnement (2a, 2b), caractérisé en ce queledispositif d'actionnement(2) est doté de pigments luminescents (6, 6', 6"), qui, après une excitation par lumière artificielle ou lumière du jour s'illuminent temporairement dans l'obscurité, sachant que la durée de la luminescence est, en fonction de la durée de l'excitation par lumière artificielle ou lumière du jour, d'au moins 1 heure, de préférence d'au moins 2 heures, et sachant que les pigments luminescents (6, 6', 6") sont répartis sélectivement sur une surface, de préférence sur une surface totale, visible du dispositif d'actionnement (2).

2. Dispositif d'actionnement selon la revendication 1, **caractérisé en ce que** les pigments luminescents (6, 6', 6"), sont disposés, sous la forme de couleur luminescente, d'au moins une pellicule luminescente ou d'un vernis luminescent sur le dispositif d'actionnement (2) et/ou dans le matériau du dispositif d'actionnement (2).

3. Dispositif d'actionnement selon la revendication 1 ou 2, **caractérisé en ce que** le matériau du dispositif d'actionnement (2) contient des pigments luminescents (6, 6', 6").

4. Dispositif d'actionnement selon l'une des revendications 1 à 3, **caractérisé en ce que** les pigments luminescents (6, 6', 6") marquent les éléments de commande (4.1, 4.2, 4.3, 4.4) ou une partie des éléments de commande (4.1, 4.2, 4.3, 4.4).

5. Dispositif d'actionnement selon l'une des revendications 1 à 4, caractérisé en ce la concentration des pigments luminescents (6, 6', 6") dans la zone des éléments de commande (4.1,4.2,4.3,4.4) est plus élevée ou plus faible que la concentration des pigments luminescents (6, 6', 6") dans le reste du dispositif d'actionnement (2).

6. Dispositif d'actionnement (2) selon l'une des revendications 1 à 5, **caractérisé en ce que** celui-ci (2) est fabriqué en matière synthétique, en verre et/ou en métal.

7. Dispositif d'actionnement selon l'une des revendications 1 à 6, **caractérisé en ce que** les éléments de commande (4.1, 4.2, 4.3, 4.4) sont exécutés en tant qu'éléments de commande (4.1, 4.2, 4.3, 4.4) mécaniques ou tactiles ou sensibles à la proximité.

8. Dispositif d'actionnement (2) selon l'une des revendications 1 à 7, **caractérisé en ce que** celui-ci présente des parties (12, 14) pourvues de pigmènts luminescents (6, 6', 6"), sachant les parties brillent temporairement dans l'obscurité dans des couleurs différentes.
